# EUROPÄISCHE PATENTSCHRIFT

(11) **EP 2 846 313 B1**
(45) Veröffentlichungstag und Bekanntmachung des Hinweises auf die Patenterteilung: **28.04.2021**
(21) Anmeldenummer: 13183214.9
(22) Anmeldetag: 05.09.2013
(51) Int. Cl.: G07D 3/12, G07D 3/14, G07D 9/00

(54) **Münzvereinzelungsvorrichtung**
Coin separation system
Dispositif de séparation de pièces de monnaie

(43) Veröffentlichungstag der Anmeldung: 11.03.2015
(73) Patentinhaber: Wincor Nixdorf International GmbH, 33106 Paderborn (DE)
(72) Erfinder: Hajek, Daniela, 4020 Linz (AT); Hameter, Christian, 4210 Unterweitersdorf (AT); Eibensteiner, Josef, 4073 Wilhering (AT)

(56) Entgegenhaltungen:
- EP-A1- 0 940 777
- EP-A1- 2 525 329
- WO-A1-2004/029887
- DE-A1-102011 054 167
- US-A1- 2007 062 783

## Beschreibung

Die vorliegende Erfindung betrifft eine Münzvereinzelungsvorrichtung nach dem Oberbegriff des Patentanspruchs 1 sowie ein Verfahren zum Betreiben einer Münzvereinzelungsvorrichtung nach dem Oberbegriff des Patentanspruchs 14.

Eine derartige Münzvereinzelungsvorrichtung umfasst eine Fördereinrichtung zum Fördern von Münzen aus einem Eingangsbehälter in eine Förderrichtung entlang einer Förderstrecke und eine an der Förderstrecke angeordnete Prüfeinrichtung zum Prüfen einer entlang der Förderstrecke geförderten Münze.

Bei einer beispielsweise aus der US 7,147,552 B2 oder WO 2012 / 089 353 A1 bekannten Münzvereinzelungsvorrichtung dieser Art ist eine Fördereinrichtung in Form eines zweisträngigen Förderbandes vorgesehen, das eine Förderstrecke ausbildet, entlang derer Münzen aus einem Eingangsbehälter in eine Aufwärtsrichtung entgegen einer Schwerkraftwirkung gefördert werden. An dem Förderband sind Mitnehmer angeordnet, die Münzen aus dem Eingangsbehälter aufnehmen und entlang der Förderstrecke fördern. Entlang der Förderstrecke verteilt sind unterschiedliche Einrichtungen vorgesehen, die sicherstellen sollen, dass an jedem Mitnehmer nur eine einzelne Münze gefördert wird. In Abhängigkeit von einer Prüfung der Münzen, also in Abhängigkeit eines jeweiligen Prüfergebnisses, werden die Münzen in eine Münzsammeleinrichtung befördert, wobei nicht als Münzen erkannte Gegenstände aussortiert und einem Nutzer zurückgegeben werden.

Derartige Münzvereinzelungsvorrichtungen dienen zum Trennen von Münzen von anderen Gegenständen. Einer Münzvereinzelungsvorrichtung kann eine Sortiereinrichtung nachgeschaltet sein, die durch die Münzvereinzelungsvorrichtung vereinzelte Münzen sortiert und in sortierter Form in Sammelbehälter leitet.

Die aus der US 7,147,552 B2 und WO 2012 / 089 353 A1 vorbekannten Vereinzelungsvorrichtungen arbeiten jeweils nach dem sogenannten Vertikalvereinzelungsprinzip. Bei dem Vertikalvereinzelungsprinzip werden Münzen aus einem Eingangsbehälter herausgefördert, entlang einer Förderstrecke in eine Aufwärtsrichtung bewegt und in Abhängigkeit von einer Münzerkennung einer Münzsammeleinrichtung zugeführt. Solche Münzvereinzelungsvorrichtungen sind in der Regel unempfindlich gegenüber Fremdkörpern und können eine hohe Erkennungsgenauigkeit aufweisen. Durch geeignete Ausgestaltung der Förderstrecke sollen nach Möglichkeit nur Münzen entlang der Förderstrecke transportiert werden, während andere Gegenstände oder falsche Münzen im Eingangsbehälter verbleiben. In Abhängigkeit von einer Prüfung werden geprüfte Münzen und Gegenstände dann von der Förderstrecke herunter in eine Münzsammeleinrichtung zur Weiterverarbeitung der Münzen befördert oder aussortiert. Bei der aus der US 7,147,552 B2 bekannten Münzvereinzelungsvorrichtung ist dazu beispielsweise ein elektromagnetischer Auswerfer zum Befördern einer geprüften Münze von der Förderstrecke in eine Münzsammeleinrichtung vorgesehen.

Die US 2007/0062783A1 offenbart eine Münzverarbeitungsanlage bei welcher eine Münze über eine angetriebene Drehscheibe befördert wird und darüber zu einer aktiven Rutschbahn in Form einer gebogenen Platte gelangt. Es findet eine Prüfung der jeweils beförderten Münze statt. Eine ordnungsgemäße Münze wird von der Rutschbahn angenommen. Ergibt die Prüfung jedoch, dass die Münze zurückzuweisen ist, so wird ein Spalt zwischen der Rutschbahn und der Drehscheibe vergrößert, sodass die Münze auf eine mittlere Scheibe fällt. Die mittlere Scheibe befördert dann die zurückzuweisende Münze hin zu einer Münzausgabeeinheit. Eine ordnungsgemäße Münze indes gelangt nicht auf die mittlere Scheibe sondern wird über eine Doppeldrehscheibenanordnung zu einer Sammeleinheit befördert.

Die EP 0 940 777 A1 beschreibt eine Münzunterscheidungseinheit, bei welcher ein Förderband Münzen entlang einer geneigten Förderstrecke befördert. In Abhängigkeit von einer Prüfung einer Münze wird eine beweglich angeordnete Drehtrommel derart positioniert, dass die Münze wahlweise einen von zwei möglichen Beförderungswegen einschlägt.

Bei einer aus der EP 2 525 329 A1 bekannten Münzvereinzelungsanlage werden Münzen von einer Fördereinrichtung transportiert und in Abhängigkeit von einem Ergebnis einer Echtheitsprüfung über ein Klappelement entweder einer Sortiereinheit oder einem Aufnahmebehälter für fälschungsverdächtige Münzen zugeführt. Dabei kann eine Übergabe einer Münze zwischen zwei Transportbändern erfolgen, wenn das Klappelement ausgeklappt ist. Bei nicht ausgeklapptem Klappelement hingegen fallen die Münzen in den Aufnahmebehälter.

Die der vorliegenden Erfindung zugrunde liegende Aufgabe ist es, eine Münzvereinzelungsvorrichtung und ein Verfahren zum Betreiben einer Münzvereinzelungsvorrichtung vorzuschlagen, bei der bzw. bei dem in einfacher, zuverlässiger und kostengünstiger Weise die Münzen von der Förderstrecke in die Münzsammeleinrichtung verfrachtet werden können.

Gemäß einem ersten Aspekt der vorliegenden Erfindung wird diese Aufgabe gelöst durch eine Münzvereinzelungsvorrichtung mit den Merkmalen des unabhängigen Anspruchs 1. Merkmale vorteilhafter Weiterbildungen der erfindungsgemäßen Münzvereinzelungsvorrichtung sind in den Unteransprüchen angegeben.

Die erfindungsgemäße Münzvereinzelungsvorrichtung umfasst neben der üblichen Fördereinrichtung und der Münzsammeleinrichtung eine zwischen diesen Komponenten angeordnete Münzbrückeneinrichtung, die ausgebildet ist, das Prüfergebnissignal der Prüfeinrichtung zu empfangen und in Abhängigkeit des Prüfergebnissignals wahlweise eine beförderte Münze mittels einer beweglich angeordneten Rutsche von der Fördereinrichtung zu übernehmen und über die Rutsche der Münzsammeleinrichtung zuzuführen oder, alternativ, einen von der Fördereinrichtung beförderten Gegenstand nicht zu übernehmen, so dass der beförderte Gegenstand von der Fördereinrichtung zu einem Rückgabemittel der Münzvereinzelungsrichtung gelangt und nicht in die Münzsammeleinrichtung. Dabei ist die Rutsche so ausgebildet, dass die von der Fördereinrichtung mittels der Rutsche übernommene Münze der Münzsammeleinrichtung im Wesentlichen allein durch die Schwerkraft angetrieben entlang der Rutsche zugeführt wird.

Die Prüfeinrichtung stellt das Prüfergebnissignal in Abhängigkeit der Prüfung der Münze bereit. Beispielsweise erkennt die Prüfeinrichtung in Rahmen der Prüfung, dass es sich bei dem beförderten Gegenstand um eine Münze handelt, die in die Münzsammeleinrichtung gelangen soll. Zudem kann eine Prüfung auf Echtheit und/oder Fremdwährung und/oder Denomination der Münze stattfinden. Wesentlich ist für die Ansteuerung der Münzbrückeneinrichtung jedoch zunächst nur, dass das Prüfergebnissignal anzeigt, ob der beförderte Gegenstand in die Münzsammeleinrichtung gelangen soll oder nicht.

Zeigt das Prüfergebnissignal an, dass es sich bei dem beförderten Gegenstand um eine zu sammelnde Münze handelt, so übernimmt die Münzbrückeneinrichtung die beförderte Münze von der Fördereinrichtung und führt sie der Münzsammeleinrichtung über die Rutsche zu. Die Münze rutscht also entlang der Rutsche hin zur Münzsammeleinrichtung. Ist das Prüfergebnis hingegen indikativ dafür, dass der beförderte Gegenstand nicht in der Münzsammeleinrichtung zu sammeln ist, so übernimmt die Münzbrückeneinrichtung den beförderten Gegenstand nicht von der Fördereinrichtung, sondern stellt sicher, dass der beförderte Gegenstand von der Fördereinrichtung zu dem Rückgabemittel der Münzvereinzelungseinrichtung gelangt, beispielsweise also in einen Fremdmünzenkanal, so dass der Gegenstand retourniert werden kann. Bei dem beförderten Gegenstand, der nicht in die Münzsammeleinrichtung gelangen soll, kann es sich beispielsweise um eine Falschmünze, eine Fremdmünze, einen anderen münzähnlichen Gegenstand oder um eine Münze handeln, die aus welchen Gründen auch immer nicht in die Münzsammeleinrichtung gelangen soll, beispielsweise, weil die Münzsammeleinrichtung teilweise überfüllt ist, defekt ist oder ähnliches.

Durch die beweglich angeordnete Rutsche, die beispielsweise in Gestalt einer Gleitschiene vorliegt, kann die beförderte Münze in einfacher und energiesparender Weise der Münzsammeleinrichtung zugeführt werden. Es sind keine aufwendigen Wurf- oder Beschleunigungseinrichtungen oder ähnliches notwendig, sondern die von der Rutsche übernommene Münze kann im Wesentlichen allein durch die Schwerkraft angetrieben entlang der Rutsche hin zur Münzsammeleinrichtung rutschen. Es ist keine zusätzliche, über die für das Bewegen der Rutsche hin zur Fördereinrichtung notwendige Energie aufzubringen, um die beförderte Münze von der Fördereinrichtung hin zur Münzsammeleinrichtung zu transportieren. Obwohl die erfindungsgemäße Münzvereinzelungsvorrichtung einen kompakten Aufbau aufweist und energiesparsam arbeitet, ist sie im Wesentlichen fremdkörperunempfindlich.

Die Förderrichtung ist bei bestimmungsgemäßer Anordnung und Verwendung der Münzvereinzelungsvorrichtung zumindest mit einer Richtungsvektorkomponente entgegen einer Schwerkraftrichtung gerichtet. Die Münzvereinzelungsvorrichtung arbeitet somit nach dem Vertikalvereinzelungsprinzip, indem Münzen aus dem Eingangsbehälter in eine Aufwärtsrichtung entlang der Förderstrecke gefördert werden. Die Förderrichtung muss hierbei nicht exakt vertikal entgegen der Schwerkraftrichtung (also entgegen der Richtung, in die die Schwerkraft wirkt) gerichtet sein, sondern weist vorteilhafterweise schräg zur Schwerkraftrichtung derart, dass eine Richtungsvektorkomponente der Förderrichtung entgegen der Schwerkraftrichtung gerichtet ist.

Die erfindungsgemäße Münzvereinzelungseinrichtung zeichnet sich demnach durch einen niedrigen Energieverbrauch sowie durch einen einfachen, wartungsarmen und zuverlässigen Aufbau aus.

Nachfolgend werden weitere Ausführungsformen der erfindungsgemäßen Münzvereinzelungsvorrichtung beschrieben. Die zusätzlichen Merkmale diese weiteren Ausführungsformen können zur Bildung weiterer Ausführungsvarianten miteinander kombiniert werden, sofern sie nicht ausdrücklich als alternativ zueinander beschrieben sind.

Die Förderstrecke weist ein erstes Ende und ein zweites Ende auf, wobei bevorzugt der Eingangsbehälter an dem ersten Ende angeordnet ist und die Münzbrückeneinrichtung ausgebildet ist, zur Übernahme der beförderten Münze mittels der Rutsche an das zweite Ende der Förderstrecke anzudocken. Unter dem Begriff "andocken" soll vorliegend verstanden werden, dass sich die Münzbrückeneinrichtung mittels der Rutsche derart an dem zweiten Ende der Förderstrecke nähert, dass eine von der Fördereinrichtung beförderte Münze auf die Rutsche gelangen kann. Dazu ist es nicht notwendigerweise erforderlich, dass die Rutsche oder ein anderes Element der Münzbrückeneinrichtung die Fördereinrichtung unmittelbar kontaktiert. Vielmehr kann auch ein kleiner Spalt zwischen Förderstrecke und Rutsche verbleiben. Auch diese Konstellation wird vorliegend von dem Begriff des "Andockens" erfasst.

Soll ein beförderter Gegenstand indes nicht in die Münzsammeleinrichtung gelangen, so ist Münzbrückeneinrichtung bevorzugt ausgebildet, auf ein entsprechendes Prüfergebnissignal hin, die Rutsche von dem zweiten Ende der Fördereinrichtung zu beabstanden, also zu entfernen, so dass ein Abstand zwischen der Rutsche und dem zweiten Ende der Förderstrecke entsteht, der derart bemessen ist, dass der von der Fördereinrichtung beförderte Gegenstand zu dem Rückgabemittel der Münzvereinzelungsrichtung gelangt und nicht auf die Rutsche. Beispielsweise fällt der beförderte Gegenstand dabei in einen Fremdmünzenkanal.

Bei einer bevorzugten Ausführungsform weist die Rutsche der Münzbrückeneinrichtung ein Abgreifstück und ein Abwurfstück auf, wobei das Abgreifstück für eine Ankopplung an das zweite Ende der Förderstecke ausgestaltet ist und das Abwurfstück für eine Übergabe der Münze von der Rutsche zur Münzsammeleinrichtung ausgestaltet ist. Das Abgreifstück stellt sicher, dass die beförderte Münze von der Fördereinrichtung auf die Rutsche gelangen kann, bevorzugt derart, dass die Münze dabei nicht gewendet wird.

Beispielsweise ist umfasst das zweite Ende der Förderstrecke ein radförmiges Umlenkelement. Bei dieser Variante umfasst das Abgreifstück der Rutsche bevorzugt eine Stirnseitenfläche, die parallel zu einer fiktiven Tangente des radförmigen Umlenkelements angeordnet ist. Dadurch kann die Rutsche zum Zwecke der Übernahme der beförderten Münze sehr nah an das zweite Ende der Förderstrecke bewegt werden, ohne den Betrieb der Förderstrecke zu behindern, insbesondere, ohne die Förderstrecke unmittelbar mit dem Abgreifstück zu kontaktieren.

Nach der Übernahme der beförderten Münze mittels des Abgreifstücks der Rutsche rutscht die Münze aufgrund der auf diese wirkende Schwerkraft entlang der Rutsche zur Münzsammeleinrichtung. Über das Abwurfstück der Rutsche gelangt die Münze in die Münzsammeleinrichtung. Das Abwurfstück der Rutsche ist beispielsweise durch eine abgerundete oder angewinkelte Kante gebildet, die gewährleistet, dass die Münze zielsicher in die Münzsammeleinrichtung gelangt.

Die Münzbrückeneinrichtung weist bevorzugt einen Antrieb auf, der über ein Kopplungsglied an die Rutsche gekoppelt ist und ausgebildet ist, in Abhängigkeit des Prüfergebnissignals wahlweise die Rutsche zum Übernehmen der beförderten Münze zur Fördereinrichtung zu bewegen, so dass die beförderte Münze auf die Rutsche gelangt und über diese zur Münzsammeleinrichtung rutschen kann, oder die Rutsche von der Fördereinrichtung zu beabstanden, so dass der von der Fördereinrichtung beförderte Gegenstand zum Rückgabemittel gelangt. Bei dem Antrieb handelt es sich beispielsweise um einen Schrittmotor.

Zeigt das Prüfergebnissignal also an, dass die beförderte Münze in die Münzsammeleinrichtung gelangen soll, so bewegt der Antrieb die Rutsche hin zum zweiten Ende der Förderstrecke, so dass die Münze von der Förderstrecke auf die Rutsche gelangt, entlang dieses hinab rutscht und zur Münzsammeleinrichtung gelangt. Zeigt das Prüfergebnissignal hingegen an, dass der beförderte Gegenstand nicht in die Münzsammeleinrichtung gelangen soll, so bewegt der Antrieb die Rutsche weg von dem zweiten Ende der Förderstrecke, so dass der beförderte Gegenstand (wie eine Fremdmünze oder Falschmünze) nicht auf die Rutsche gelangt, sondern von der Förderstrecke zum Rückgabemittel, beispielsweise zu einem abschüssig angeordneten Fremdmünzenkanals. Durch das Entfernen der Rutsche von der Fördereinrichtung entsteht zwischen dem zweiten Ende der Förderstrecke und dem Abgreifstück der Rutsche ein Spalt, der so bemessen ist, dass der Gegenstand nicht auf die Rutsche gelangt, sondern durch den Spalt beispielsweise in den Fremdmünzenkanal fällt.

Das Kopplungsglied weist bevorzugt eine Aussparung auf, in die ein hervorstehendes Element der Rutsche zur Kopplung der Rutsche an den Antrieb eingreift. Das hervorstehende Element ist derart angeordnet, dass es die Rutschbewegung der Münze nicht behindert. Das hervorstehende Element und die Aussparung bilden demnach ein Gelenk aus, welches die Bewegung des Antriebs in eine Bewegung der Rutsche übersetzt. Beispielsweise übersetzt das Gelenk eine Rotationsbewegung des Antriebs in eine Transversalbewegung der Rutsche.

Weiter ist es bevorzugt, dass die Rutsche bei bestimmungsgemäßer Anordnung und Verwendung der Münzvereinzelungsvorrichtung zumindest mit einer Richtungsvektorkomponente in Schwerkraftrichtung gerichtet ist. Die Rutsche umfasst dazu beispielsweise eine im Wesentlichen eben ausgebildete und abschüssig angeordnete Rutschoberfläche. Die Rutschoberfläche weist bevorzugt ein Material auf, dass gegenüber einem Münzmaterial, wie Kupfer, Stahl, nordisches Gold, Nickel, Messing, Kupfernickel oder entsprechende Legierungen einen geringen Reibungskoeffizient aufweist. Die Rutsche führt also bevorzugt von dem zweiten Ende der Förderstrecke hinab zu einem Eingang der Münzsammeleinrichtung. Ein Neigungswinkel gegenüber der Horizontalen liegt dabei bei beispielsweise zwischen 5° und 40°. Je nach Anwendungssituation kann aber auch ein flacherer oder steilerer Neigungswinkel für die Rutsche gewählt werden.

Die Rutsche weist neben der Rutschoberfläche bevorzugt wenigstens eine Seitenbande auf, die ausgebildet ist, eine entlang der Rutschoberfläche gleitende Münze in der Bahn zu halten und zu verhindern, dass diese seitlich von der Rutschoberfläche die Münzbrückeneinrichtung verlässt und einen Eingang der Münzsammeleinrichtung verfehlt. Dadurch ist die Münzvereinzelungsvorrichtung weniger anfällig gegenüber Erschütterungen.

In einer vorteilhaften Ausgestaltung weist die Fördereinrichtung ein Förderband mit zwei parallel zueinander entlang der Förderrichtung erstreckten, synchron bewegten Fördersträngen auf. Die Förderstränge können jeweils durch ein umlaufendes Förderband verwirklicht sein, wobei die Förderstränge synchron bewegt werden und somit gemeinsam Münzen aus dem Eingangsbehälter fördern. An jedem Förderstrang ist hierzu mindestens ein Mitnehmer angeordnet, wobei ein Mitnehmer des einen Förderstrangs und ein Mitnehmer des anderen Förderstrangs ein Mitnehmerpaar zum Mitnehmen jeweils einer Münze ausbilden.

Die Münzsammeleinrichtung dient zum Auffangen und Sammeln der mittels der Münzbrückeneinrichtung zugeführten Münzen. Die Münzsammeleinrichtung kann hierbei vorteilhafterweise eine Sortiereinrichtung zum Sortieren der der Münzsammeleinrichtung zugeführten Münzen aufweisen, die insbesondere ausgebildet ist, jede Münze abhängig von einem Münztyp, also beispielsweise in Abhängigkeit der jeweiligen Denomination, in einen dem Münztyp zugeordneten Münzsammelbehälter zu leiten. Der Münztyp kann beispielsweise bereits durch die Prüfvorrichtung der Fördereinrichtung erkannt werden, so dass der Münztyp der Münze bereits feststeht, wenn diese mittels der Münzbrückeneinrichtung der Münzsammeleinrichtung zugeführt wird. Abhängig vom Münztyp wird die Münze dann weiter verarbeitet und einem ihr zugeordneten Münzsammelbehälter zugeleitet, so dass beispielsweise eine Ein-Euro-Münze in einen Sammelbehälter für Ein-Euro-Münzen gelangt.

Die Sortiereinrichtung kann beispielsweise einen verstellbaren Sortiertrichter aufweisen, der an einem Einlass die zu sortierende Münze aufnimmt und mit einem Auslass hin zu einem Eingang eines dem Münztyp der zu sortierenden Münze zugeordneten Sammelbehälters bewegt werden kann, so dass mittels des Sortiertrichters die Münze dem zugeordneten Sammelbehälter zugeleitet wird.

Zusätzlich kann die Münzsammeleinrichtung eine Kontrolleinrichtung, beispielsweise in Form einer einfachen Lichtschranke oder in Form einer aufwändigeren Prüfeinrichtung zum Erkennen einer Münze inklusive ihres Münztyps aufweisen. Die Kontrolleinrichtung ist (zumindest) ausgebildet, die Präsenz einer Münze in der Münzsammeleinrichtung zu detektieren, um auf diese Weise beispielsweise zu verifizieren, dass eine von der Prüfeinrichtung der Fördereinrichtung geprüfte und durch die Münzbrückeneinrichtung hin zur Münzsammeleinrichtung beförderte Münze auch wirklich in die Münzsammeleinrichtung gelangt ist. Stellt die Kontrolleinrichtung beispielsweise fest, dass innerhalb eines vorbestimmten Zeitraums keine Münze erfasst wird, obwohl nach der Prüfung durch die Prüfeinrichtung der Fördereinrichtung und nach Beförderung durch die Münzbrückeneinrichtung eine Münze in die Münzsammeleinrichtung hätte gelangen sollen, so deutet dies darauf hin, dass aufseiten der Fördereinrichtung eine Fehlfunktion vorliegt, beispielsweise weil die Münzübernahme durch die Münzbrückeneinrichtung fehlgeschlagen ist und die positiv geprüfte Münze somit die Münzsammeleinrichtung nicht erreicht hat. In diesem Fall wird die Münze nicht verbucht. Es wird vielmehr für eine Weiterverarbeitung registriert, dass die Münze nicht in die Münzensammeleinrichtung gelangt ist.

Dadurch, dass die Kontrolleinrichtung an einem vorbestimmten Ort, beispielsweise an einem Kanal der Münzsammeleinrichtung angeordnet ist, kann durch die Kontrolleinrichtung der Münzsammeleinrichtung auch bestimmt werden, wann die der Münzsammeleinrichtung zugeführte Münze den Ort der Kontrolleinrichtung erreicht hat. In Abhängigkeit von einem Detektionssignal der Kontrolleinrichtung kann somit auch eine nachgeschaltete Sortiereinrichtung gesteuert werden, indem beispielsweise in Abhängigkeit von einem Detektionssignal der Kontrolleinrichtung eine Verstellbewegung der Sortiereinrichtung für ein Zuleiten der Münze hin zu einem zugeordneten Sammelbehälter getriggert wird.

Gemäß einem zweiten Aspekt der vorliegenden Erfindung wird die oben genannte Aufgabe gelöst durch ein Verfahren zum Betreiben einer Münzvereinzelungseinrichtung gemäß dem unabhängigen Patentanspruch 14.

Die vorangehend für die Münzvereinzelungsvorrichtung beschriebenen Vorteile und vorteilhaften Ausgestaltungen, insbesondere, wie sie in den Unteransprüchen angegeben sind, finden analog auch auf das Verfahren zum Betreiben der Münzvereinzelungsvorrichtung Anwendung. Vorzugsweise dient das Verfahren zum Betreiben einer Münzvereinzelungsvorrichtung der vorangehend beschriebenen Art.

Der der Erfindung zugrunde liegende Gedanke soll nachfolgend anhand der in den Figuren dargestellten Ausführungsbeispiele näher erläutert werden. Es zeigen:
- Fig. 1: eine schematische Darstellung einer Querschnittsansicht einer erfindungsgemäßen Münzvereinzelungsvorrichtung mit einer Fördereinrichtung und einer Münzsammeleinrichtung; und
- Fig. 2: eine schematische Darstellung einer Draufsicht auf eine erfindungsgemäße Münzvereinzelungsvorrichtung .

Fig. 1 und 2 zeigen Ausführungsbeispiele einer Münzvereinzelungsvorrichtung 1, die eine Fördereinrichtung 2 zum Fördern von Münzen M aus einem Eingangsbehälter 40 entlang einer Förderstrecke 200 hin zu einer Münzsammeleinrichtung 3 aufweist. Die Förderstrecke 200 weist ein erstes Ende 201 und ein zweites Ende 202 auf, wobei der Eingangsbehälter 40 an dem ersten Ende 201 angeordnet ist. Zur Überführung einer beförderten Münze M hin zur Münzsammeleinrichtung 3 ist eine angetriebene Münzbrückenvorrichtung 5 vorgesehen. Nachfolgend wird mit Bezug auf beide Figuren 1 und 2 der Betrieb und der Aufbau der Münzvereinzelungsvorrichtung 1 genauer beschrieben.

Die Fördereinrichtung 2 ist als Förderband mit zwei parallel zueinander erstreckten, synchron angetriebenen Fördersträngen 20A, 20B ausgebildet. Jeder Förderstrang 20A, 20B ist hierbei durch ein umlaufendes Förderband verwirklicht, wobei die Förderstränge 20A, 20B an identischen Umlenkelementen 21, 22 in Form von Umlenkrollen geführt sind und in synchroner Weise für eine gleich gerichtete Bewegung mit gleicher Geschwindigkeit angetrieben werden. Bei den Fördersträngen 20A, 20B handelt es sich beispielsweise jeweils um Endlosriemen.

Das durch die Förderstränge 20A, 20B gebildete Förderband 20 dient dazu, Münzen M aus dem Eingangsbehälter 40 in eine Förderrichtung F entlang der Förderstrecke 200 zu befördern. Die Fördereinrichtung 2 verwirklicht hierbei das so genannte Vertikalvereinzelungsprinzip, indem die Förderrichtung F mit einer Richtungsvektorkomponente entgegen der Schwerkraftrichtung G gerichtet ist (d. h., die Förderrichtung F lässt sich in Vektorkomponenten zerlegen, von denen eine entgegen der Schwerkraftrichtung G errichtet ist). Münzen M werden somit aus dem Eingangsbehälter 40 heraus entlang der Förderrichtung F mit Bezug auf die Schwerkraftrichtung G schräg nach oben (also aufwärts) befördert, wobei hierzu an den Fördersträngen 20A, 20B Mitnehmerpaare 23 ausgebildet sind, die jeweils durch einen an dem einen Förderstrang 20A angeordneten ersten Mitnehmer 23A und einen an dem anderen Förderstrang 20B angeordneten zweiten Mitnehmer 23B verwirklicht sind. Als Mitnehmer 23A und 23B kommen beispielsweise Bolzen in Betracht. Aus Übersichtsgründen sind nicht alle in den Fig. 1 und 2 dargestellten Mitnehmer mit Bezugszeichen versehen, sondern zur Veranschaulichungszwecken nur eine Auswahl, wobei diese Auswahl keine weitere Bedeutung hat.

Zum Fördern einer Münze M aus dem Eingangsbehälter 40 wird ein Mitnehmerpaar 23 durch den Eingangsbehälter 40 hindurch bewegt und greift auf diese Weise eine Münze M, die - wie in Fig. 1 und Fig. 2 dargestellt - an den Fördersträngen 20A, 20B zu liegen kommt und zwischen den Mitnehmern 23A, 23B des Mitnehmerpaars 23 gehalten ist. Durch Bewegen der Förderstränge 20A, 20B in die Förderrichtung F wird die Münze M nun entlang der Förderstrecke 200 in die Förderrichtung F bewegt, wobei die Bewegung der Förderstränge 20A, 20B kontinuierlich erfolgt und somit in sukzessiver Weise Münzen M aus dem Eingangsbehälter 40 aufgenommen und entlang der Förderstrecke 200 befördert werden.

Beim Aufnehmen einer Münze M aus dem Eingangsbehälter 40 kann es dazu kommen, dass an einem Mitnehmerpaar 23 mehrere Münzen M zu liegen kommen, beispielsweise indem zwei Münzen übereinander liegen oder indem eine Münze M an einem Mitnehmerpaar 23 eine weitere Münze M vor sich her schiebt.

An der Förderstrecke 200 ist daher zunächst eine Rampe 24 und sodann in Förderrichtung F daran anschließend eine Abwurfeinrichtung 25 angeordnet, die sicherstellen sollen, dass an jedem Mitnehmerpaar 23 nur genau eine Münze M befördert wird. Erreicht eine an einem Mitnehmerpaar 23 geförderte Münze M die Rampe 24, so läuft sie auf diese auf und wird somit (geringfügig) senkrecht zur Förderrichtung F an dem ihr zugeordneten Mitnehmerpaar 23 versetzt. Auf diese Weise wird die Münze M von den Fördersträngen 20A, 20B abgehoben, was dazu führt, dass eine auf der Münze M angeordnete zweite Münze M von den Mitnehmern 23A, 23B des Mitnehmerpaars 23 gleitet und somit von dem Förderband 20 fällt.

Nach der Rampe 24 gelangt die Münze M zu der Abwurfeinrichtung 25, die einen beispielsweise induktiv ausgebildeten Sensor 250 und einen in Förderrichtung F nachgeschalteten, beispielsweise elektromagnetisch ausgebildeten Abwerfer 251 aufweist. Wird mittels des (induktiven) Sensors 250 erkannt, dass eine Münze M an einem Mitnehmerpaar 23 eine weitere Münze M vor sich her schiebt, so wird der Abwerfer 251 in entsprechender Weise angesteuert, und die weitere Münze wird abgeworfen.

Nach der Rampe 24 und der Abwurfeinrichtung 25 ist somit sichergestellt, dass an einem Mitnehmerpaar 23 nur genau eine Münze M gefördert wird. Die Münze M gelangt sodann an eine an der Förderstrecke 200 angeordnete Prüfeinrichtung 26, die dazu dient, eine Münze zu prüfen, insbesondere zu erkennen, ob es sich bei dem beförderten Gegenstand um eine weiterzuverarbeitende Münze M oder einen anderen Gegenstand, beispielsweise einen Fremdkörper (Falschmünze) oder eine Münze, die nicht weiterverarbeitet werden kann, weil sie z. B. einer anderen Währung entstammt (Fremdmünze) handelt. Abhängig von der Prüfung, die beispielsweise anhand einer Durchmessererkennung, einer Gewichtserkennung und/oder anhand einer optischen Mustererkennung vorgenommen werden kann, wird ein Prüfergebnissignal erzeugt, das zur Ansteuerung einer Münzbrückeneinrichtung 5 dient, wie nachfolgend noch erläutert werden soll.

Nach Durchlaufen der Prüfeinrichtung 26 gelangt eine Münze M zu einer Abwurfeinrichtung 27, die Abwerfer 270, 271, 272 zum selektiven Abwerfen der Münze M von dem Förderband 20 aufweist. Zwei der Abwerfer 270, 271, 272 dienen hierbei dazu, Münzen M mit extremen Eigenschaften (z. B. extrem leichte oder extrem schwere Münzen M oder Münzen M mit außergewöhnlicher Form, z. B. eckige Münzen) abzuwerfen. Ein dritter der Abwerfer 270, 271, 272 dient dazu, selektiv eine Münze M abzuwerfen, wenn die Münze M zwar erkannt und verifiziert worden ist, dann aber festgestellt worden ist, dass die nachgeschaltete Münzsammeleinrichtung 3 nicht in der Lage ist, die Münze M aufzunehmen und weiterzuverarbeiten, beispielsweise weil ein der Münze M zugeordneter Behälter voll ist und somit keine weiteren Münzen M mehr aufnehmen kann.

Der Abwurfeinrichtung 27 in Förderrichtung F an der Förderstrecke 200 nachgeordnet ist eine Kontrolleinrichtung 28, die dazu dient, den korrekten Auswurf einer Münze M - falls dieser hat erfolgen sollen - an der Abwurfeinrichtung 27 zu prüfen. Die Kontrolleinrichtung 28 ist beispielsweise als induktiver Sensor ausgestaltet, der prüft, ob eine metallische Münze M, die von der Abwurfeinrichtung 27 hätte abgeworfen werden sollen, auch in der Tat abgeworfen ist und dazu induktiv bei einem eventuellen Passieren der Münze M ein Signal erzeugt.

Nach Passieren der Einrichtungen 27 und 28 soll eine an einem Mitnehmerpaar 23 geführte Münze M - wenn sie bisher nicht abgeworfen, sondern durch die Prüfvorrichtung 26 erkannt und verifiziert worden ist - der Münzsammeleinrichtung 3 zur Weiterverarbeitung zugeführt werden. Hierzu ist zwischen der Fördereinrichtung 2 und der Münzsammeleinrichtung 3 die Münzbrückeneinrichtung 5 angeordnet.

Die Münzbrückeneinrichtung 5 umfasst eine beweglich angeordnete Rutsche 51 und einen Antrieb 53, beispielsweise in Gestalt eines Schrittmotors, der über ein Kopplungsglied 52 an die Rutsche 51 gekoppelt ist. Die Münzbrückeneinrichtung 5 ist ausgebildet ist, zur Übernahme der beförderten Münze M mittels der Rutsche 51 an das zweite Ende 202 der Förderstrecke 200 anzudocken.

Die Münzbrückeneinrichtung 5 empfängt das Prüfergebnissignal. In Abhängigkeit des Prüfergebnissignals übernimmt die Münzbrückeneinrichtung 5 wahlweise eine beförderte Münze M mittels der beweglich angeordneten Rutsche 51 von der Fördereinrichtung 2 und führt diese der Münzsammeleinrichtung 3 zu. Alternativ übernimmt die Münzbrückeneinrichtung 5 einen beförderten Gegenstand M' nicht von der Fördereinrichtung 2. Der beförderte Gegenstand M' gelangt daher von der Fördereinrichtung 2 zu einem Rückgabemittel 42 in Gestalt eines Fremdmünzenkanals 42.

Zeigt das Prüfergebnissignal also an, dass es sich bei dem beförderten Gegenstand um eine zu sammelnde Münze M handelt, so übernimmt die Münzbrückeneinrichtung 5 die beförderte Münze M von der Fördereinrichtung 2 und führt sie der Münzsammeleinrichtung 5 zu. Ist das Prüfergebnis hingegen indikativ dafür, dass der beförderte Gegenstand nicht in der Münzsammeleinrichtung 3 zu sammeln ist, so übernimmt die Münzbrückeneinrichtung 5 den beförderten Gegenstand nicht von der Fördereinrichtung 2, sondern stellt sicher, dass der beförderte Gegenstand M' von der Fördereinrichtung 2 zu dem Rückgabemittel 42 der Münzvereinzelungseinrichtung 1 gelangt, also in den Fremdmünzenkanal.

Bei dem beförderten Gegenstand M', der nicht in die Münzsammeleinrichtung 3 gelangen soll, kann es sich beispielsweise um eine Falschmünze, eine Fremdmünze, einen anderen münzähnlichen Gegenstand oder um eine Münze handeln, die aus welchen Gründen auch immer nicht in die Münzsammeleinrichtung 3 gelangen soll, beispielsweise, weil die Münzsammeleinrichtung 3 teilweise überfüllt ist, defekt ist oder ähnliches.

Zur Übernahme der beförderten Münze M bewegt der Antrieb 53 die Rutsche 51 zum zweiten Ende 202 der Förderstrecke 200, so dass ein Abgreifstück 512 an das zweite Ende 202 andockt. Das Abgreifstück 512 der Rutsche 51 weist dazu eine Stirnseitenfläche auf, die parallel zu einer fiktiven Tangente der Umlenkrolle 22 angeordnet ist. Dadurch kann die Rutsche 51 zum Zwecke der Übernahme der beförderten Münze M sehr nah an das zweite Ende 202 der Förderstrecke 200 bewegt werden, ohne den Betrieb der Förderstrecke 200 zu behindern, insbesondere ohne die Förderstrecke 200 unmittelbar zu kontaktieren. Die Münze M gleitet dann aufgrund der Schwerkraft und des Verlaufs der Förderstrecke 200 automatisch auf die Rutsche 51.

Nach Aufnahme der beförderten Münze M mittels des Abgreifstücks 512 der Rutsche 51 rutscht die Münze M aufgrund der auf diese wirkende Schwerkraft und aufgrund der abschüssigen Anordnung der Rutsche 51 entlang der Rutsche 51 hin zur Münzsammeleinrichtung 3. Über ein Abwurfstück 513 der Rutsche gelangt die Münze M in die Münzsammeleinrichtung 3. Das Abwurfstück 513 der Rutsche 51 ist beispielsweise durch eine abgerundete oder angewinkelte Kante gebildet, die gewährleistet, dass die Münze M zielsicher in die Münzsammeleinrichtung 3 gelangt.

Zeigt das Prüfergebnissignal hingegen an, dass der beförderte Gegenstand M' nicht in die Münzsammeleinrichtung 3 gelangen soll, so bewegt der Antrieb 53 die Rutsche 51 weg von dem zweiten Ende 202 der Förderstrecke 200, so dass der beförderte Gegenstand M' (wie eine Fremdmünze oder Falschmünze) nicht auf die Rutsche 51 gelangt, sondern von der Förderstrecke 200 in Richtung des Rückgabemittels 42 fällt, das bei dem Ausführungsbeispiel gemäß der Fig. 1 als abschüssig angeordneter Fremdmünzkanal ausgestaltet ist. Dazu bildet die Münzbrückeneinrichtung 5 zwischen dem zweiten Ende 202 der Fördereinrichtung 2 und der Rutsche 51 einen Abstand A aus, der derart bemessen ist, dass der beförderte Gegenstand von der Fördereinrichtung 2 in den Fremdmünzenkanal 42 der Münzvereinzelungsrichtung 1 fällt und nicht auf die Rutsche 51.

Bei dem in Fig. 1 und Fig. 2 gezeigten Beispielen ist die Rutsche 51 nur in Schiebrichtungen S beweglich angeordnet. Die Schiebrichtungen S weisen entlang einer abschüssigen Geraden von dem zweiten Ende 202 der Förderstreck 200 hinab zu einem Eingang 300 der Münzsammeleinrichtung 3 bzw. entlang einer aufsteigenden Geraden von diesem Eingang 300 hinauf zum zweiten Ende 202 der Förderstrecke 200. Der Antrieb 51 führt eine Rotationsbewegung in Antriebsrichtungen S' aus, die durch das Kopplungsglied 52 in Transversalbewegungen, also Schieberichtungen S, der Rutsche 51 gewandelt werden. Dazu weist das Kopplungsglied 52 eine Aussparung 521 auf, in die ein hervorstehendes Element 511 der Rutsche 51 beweglich eingreift.

Der Antrieb 51 kann in verschiedenen Konfigurationen an die Rutsche 53 gekoppelt werden. Zwei dieser Konfigurationen sind in den Fig. 1 und Fig. 2 schematisch dargestellt. Bei der Fig. 1 ist das hervorstehende Element 511 seitlich angeordnet. Das hervorstehende Element 511 kann aber auch, wie Fig. 2 zeigt, unterhalb der Rutsche 51 angeordnet werden.

Ein beförderter Gegenstand M' (beispielsweise eine Fremdmünze, Falschmünze oder eine Münze, die nicht in die Münzsammeleinrichtung 3 gelangen soll), der sich am zweiten Ende 202 der Förderstrecke 200 noch auf dem Förderband 20 befindet und somit sämtliche Einrichtungen 24, 25, 26, 27, 28 an der Förderstrecke 200 passiert hat, wird über das zweite Ende 202 der Förderstrecke 200 hinaus befördert, fällt dabei aber durch den durch den Abstand A zwischen dem zweiten Ende 202 der Förderstrecke 200 und dem Abgreifstück 512 der Rutsche 51 geschaffenen Spalt in den Fremdmünzenkanal 42, der den Gegenstand M' (siehe Fig. 1) zurück in einen Sammelbehälter 41 einer Rückgabeeinrichtung 4 befördert und somit an einem Bediener retournieren kann.

Die Münzsammeleinrichtung 3 fängt eine mittels der Münzbrückeneinrichtung 5 von der Förderstrecke 200 hin zu der Münzsammeleinrichtung 3 transportierte Münze M an ihrem Eingang 300 auf und leitet die Münze M über den Kanal 30 hin zu einer Sortiereinrichtung 32 in Form eines um eine Schwenkachse 320 verschwenkbaren Sortiertrichters. Bevor die Münze M dabei zu der Sortiereinrichtung 32 gelangt, passiert sie eine weitere Kontrolleinrichtung 31, die dazu dient, die Münze M zu detektieren, um zu verifizieren, dass die Münze M in der Tat in die Münzsammeleinrichtung 3 gelangt ist. Zudem kann, wenn die Münze M die weitere Kontrolleinrichtung 31 (die beispielsweise als Lichtschranke ausgebildet sein kann) passiert, ein Positionssignal erzeugt werden, das zum Triggern einer Verstellbewegung der Sortiereinrichtung 32 verwendet werden kann, um zum geeigneten Sortieren die Münze M hin in einen Münzsammelkanal 330-334 und einen dem Münzsammelkanal 330-334 nachgeschalteten Münzsammelbehälter 340-344 zu leiten.

Bei Erreichen der Sortiereinrichtung 32 gelangt die Münze M in einen trichterförmigen Einlass 321 der Sortiereinrichtung 32 und wird über einen Auslass 322 dem zugeordneten Münzsammelkanal 330-334 und darüber dem zugeordneten Münzsammelbehälter 340-344 zugeleitet.

Beispielsweise kann jedem Münztyp ein Münzsammelbehälter 340-344 zugeordnet sein. So kann eine Ein-Euro-Münze beispielsweise in einen Münzsammelbehälter 340-344 geleitet werden, in dem Ein-Euro-Münzen gesammelt werden. Gleiches gilt für Münzen anderer Münztypen.

Der der Erfindung zugrunde liegende Gedanke ist nicht auf die vorangehend geschilderten Ausführungsbeispiele beschränkt, sondern lässt sich grundsätzlich auch bei gänzlich anders gearteten Ausführungsformen verwirklichen.

Beispielsweise muss die Fördereinrichtung nicht notwendigerweise das Vertikalvereinzelungsprinzip verwirklichen. Beispielsweise kann auch eine Fördereinrichtung zur Vereinzelung von Münzen vorgesehen sein, die eine im Wesentlichen horizontal verlaufende Förderstrecke aufweist.

Die Oberfläche der Rutsche kann ebenförmig sein oder einen geschwungenen Verlauf aufweisen, beispielsweise parabelförmig sein. Wesentlich ist, dass sie vom zweiten Ende der Förderstrecke aus betrachtet abschüssig verläuft, hin zum Eingang der Münzsammeleinrichtung. Die Breite der Rutsche kann beliebig gewählt werden, solange sichergestellt ist, dass eine übernommene Münze zielsicher in Richtung des Eingangs der Münzsammeleinrichtung rutscht.

Bei dem Antrieb der Münzbrückeneinrichtung kommen neben dem Schrittmotor auch andere Antriebsmittel in Betracht. Denkbar ist beispielsweise ist ein Magnetmittel, dass die Brücke auf Empfang eines entsprechenden Prüfergebnissignals hin zum zweiten Ende der Fördereinrichtung anzieht (oder dorthin stößt), so dass die von der Fördereinrichtung beförderte und zu sammelnde Münze auf die Rutsche gelangen kann und von dort in die Münzsammeleinrichtung gelangt. Soll ein beförderter Gegenstand, wie beispielsweise eine Fremd- oder Falschmünze nicht gesammelt werden, so wird das Magnetmittel nicht betätigt, so dass aufgrund des verbleibenden Spalts zwischen Rutsche und dem zweiten Ende der Fördereinrichtung der beförderte Gegenstand zum Rückgabemittel der Münzvereinzelungseinrichtung gelangt und nicht auf die Rutsche. Das Magnetmittel bildet neben dem Schrittmotor nur eine von mehreren Möglichkeiten, das oben erläuterte Funktionsprinzip der Münzbrückeneinrichtung zu verwirklichen.

## Patentansprüche

1. Münzvereinzelungsvorrichtung (1), aufweisend
- eine Fördereinrichtung (2) zum Fördern von Münzen (M) aus einem Eingangsbehälter (40) in eine Förderrichtung (F) entlang einer Förderstrecke (200);
- eine an der Förderstrecke (200) angeordnete Prüfeinrichtung (26) zum Prüfen einer entlang der Förderstrecke (200) geförderten Münze (M) und zum Bereitstellen eines Prüfergebnissignals;
- eine Münzsammeleinrichtung (3) zum Sammeln von Münzen (M); und
- eine zwischen der Münzsammeleinrichtung (3) und der Fördereinrichtung (2) angeordnete Münzbrückeneinrichtung (5), die ausgebildet ist, das Prüfergebnissignal zu empfangen und in Abhängigkeit des Prüfergebnissignals wahlweise eine beförderte Münze (M) mittels einer beweglich angeordneten Rutsche (51) von der Fördereinrichtung (2) zu übernehmen und der Münzsammeleinrichtung (3) über die Rutsche (51) zuzuführen oder einen beförderten Gegenstand (M') nicht von der Fördereinrichtung (2) zu übernehmen, so dass der beförderte Gegenstand (M') von der Fördereinrichtung (2) zu einem Rückgabemittel (42) der Münzvereinzelungsrichtung (1) gelangt;
wobei die Förderrichtung (F) bei bestimmungsgemäßer Anordnung und Verwendung der Münzvereinzelungsvorrichtung (1) zumindest mit einer Richtungsvektorkomponente entgegen einer Schwerkraftrichtung (G) gerichtet ist,
**dadurch gekennzeichnet, dass**
die Rutsche so ausgebildet ist, dass die von der Fördereinrichtung (2) mittels der Rutsche (51) übernommene Münze (M) der Münzsammeleinrichtung (3) im Wesentlichen allein durch die Schwerkraft angetrieben entlang der Rutsche zugeführt wird.

2. Münzvereinzelungsvorrichtung (1) nach Anspruch 1, **dadurch gekennzeichnet, dass** die Förderstrecke (200) ein erstes Ende (201) und ein zweites Ende (202) aufweist, wobei der Eingangsbehälter (40) an dem ersten Ende (201) angeordnet ist und die Münzbrückeneinrichtung (5) ausgebildet ist, zur Übernahme der beförderten Münze (M) mittels der Rutsche (51) an das zweite Ende (202) anzudocken.

3. Münzvereinzelungsvorrichtung (1) nach Anspruch 2, **dadurch gekennzeichnet, dass** die Rutsche (51) der Münzbrückeneinrichtung (5) ein Abgreifstück (512) und ein Abwurfstück (513) aufweist, wobei das Abgreifstück (512) für eine Ankopplung an das zweite Ende (202) der Förderstecke (200) ausgestaltet ist und das Abwurfstück für eine Übergabe der Münze (M) von der Rutsche an die Münzsammeleinrichtung (3) ausgestaltet ist.

4. Münzvereinzelungsvorrichtung (1) nach einem der vorstehenden Ansprüche, **dadurch gekennzeichnet, dass** die Münzbrückeneinrichtung (5) einen Antrieb (53) aufweist, der über ein Kopplungsglied (52) an die Rutsche (51) gekoppelt ist und ausgebildet ist, in Abhängigkeit des Prüfergebnissignals wahlweise die Rutsche (51) zum Übernehmen der beförderten Münze (M) zur Fördereinrichtung (2) zu bewegen, so dass die beförderte Münze (M) auf die Rutsche (51) gelangt und über diese zur Münzsammeleinrichtung (2) rutschen kann, oder die Rutsche (51) von der Fördereinrichtung (2) zu beabstanden, so dass der von der Fördereinrichtung (2) beförderte Gegenstand (M') zum Rückgabemittel (42) gelangt.

5. Münzvereinzelungsvorrichtung (1) nach Anspruch 4, **dadurch gekennzeichnet, dass** der Antrieb (51) einen Schrittmotor umfasst.

6. Münzvereinzelungsvorrichtung (1) nach Anspruch 4 oder 5, **dadurch gekennzeichnet, dass** das Kopplungsglied (52) eine Aussparung (521) aufweist, in die ein hervorstehendes Element (511) der Rutsche (51) zur Kopplung der Rutsche (51) an den Antrieb (53) eingreift.

7. Münzvereinzelungsvorrichtung (1) nach einem der vorangehenden Ansprüche, **dadurch gekennzeichnet, dass** die Rutsche (51) bei bestimmungsgemäßer Anordnung und Verwendung der Münzvereinzelungsvorrichtung (1) zumindest mit einer Richtungsvektorkomponente in Schwerkraftrichtung (G) gerichtet ist.

8. Münzvereinzelungsvorrichtung (1) nach einem der vorangehenden Ansprüche, **dadurch gekennzeichnet, dass** die Rutsche (51) eine im Wesentlichen eben ausgebildete und abschüssig angeordnete Rutschoberfläche umfasst.

9. Münzvereinzelungsvorrichtung (1) nach einem der vorangehenden Ansprüche, **dadurch gekennzeichnet, dass** die Rutsche (51) eine Seitenbande aufweist.

10. Münzvereinzelungsvorrichtung (1) nach einem der vorangehenden Ansprüche, **dadurch gekennzeichnet, dass** die Fördereinrichtung (2) ein Förderband mit zwei parallel zueinander entlang der Förderrichtung (F) erstreckten, synchron bewegten Fördersträngen (20A, 20B) aufweist, wobei an jedem Förderstrang (20A, 20B) mindestens ein Mitnehmer (23A, 23B) angeordnet ist und ein Mitnehmer (23A, 23B) des einen Förderstrangs (20A, 20B) und ein Mitnehmer (23A, 23B) des anderen Förderstrangs (20A, 20B) ein Mitnehmerpaar (23) zum Mitnehmen einer Münze (M) bilden.

11. Münzvereinzelungsvorrichtung (1) nach einem der vorangehenden Ansprüche, **dadurch gekennzeichnet, dass** die Münzsammeleinrichtung (3) eine Sortiereinrichtung (32) zum Sortieren der der Münzsammeleinrichtung (3) zugeführten Münzen (M) aufweist.

12. Münzvereinzelungsvorrichtung (1) nach Anspruch 11, **dadurch gekennzeichnet, dass** die Sortiereinrichtung (32) ausgebildet ist, jede Münze (M) abhängig von einem Münztyp in einen dem Münztyp zugeordneten Münzsammelbehälter (340-344) der Münzsammeleinrichtung (3) zu leiten.

13. Münzvereinzelungsvorrichtung (1) nach Anspruch 11 oder 12 **dadurch gekennzeichnet, dass** die Münzsammeleinrichtung (3) eine Kontrolleinrichtung (31) aufweist, die ausgebildet ist, eine Münze (M) in der Münzsammeleinrichtung (3) zu detektieren.

14. Verfahren zum Betreiben einer Münzvereinzelungsvorrichtung (1), wobei die Münzvereinzelungsvorrichtung (1) aufweist:
- eine Fördereinrichtung (2) zum Fördern von Münzen (M) aus einem Eingangsbehälter (40) in eine Förderrichtung (F) entlang einer Förderstrecke (200);
- eine an der Förderstrecke (200) angeordneten Prüfeinrichtung (26) zum Prüfen einer entlang der Förderstrecke (200) geförderten Münze (M) und zum Bereitstellen eines Prüfergebnissignals; und
- eine Münzsammeleinrichtung (3) zum Sammeln von Münzen (M), wobei das Prüfergebnissignal von einer zwischen der Münzsammeleinrichtung (3) und der Fördereinrichtung (2) angeordneten Münzbrückeneinrichtung (5) empfangen wird, die in Abhängigkeit des Prüfergebnissignals wahlweise eine beförderte Münze (M) mittels einer Rutsche (51) von der Fördereinrichtung (2) übernimmt und der Münzsammeleinrichtung (3) zuführt oder einen beförderten Gegenstand (M') nicht von der Fördereinrichtung (2) übernimmt, so dass der beförderte Gegenstand (M') von der Fördereinrichtung (2) zu einem Rückgabemittel (42) der Münzvereinzelungsrichtung gelangt;
wobei die Förderrichtung (F) bei bestimmungsgemäßer Anordnung und Verwendung der Münzvereinzelungsvorrichtung (1) zumindest mit einer Richtungsvektorkomponente entgegen einer Schwerkraftrichtung (G) gerichtet ist,
**das Verfahren dadurch gekennzeichnet, dass**
die Rutsche so ausgebildet ist, dass die von der Fördereinrichtung (2) mittels der Rutsche (51) übernommene Münze (M) der Münzsammeleinrichtung (3) im Wesentlichen allein durch die Schwerkraft angetrieben entlang der Rutsche zugeführt wird.

## Claims

1. Coin separating apparatus (1) having
- a conveying device (2) for conveying coins (M) along a conveying path (200) in a conveying direction (F) from an input container (40);
- a checking device (26), arranged on the conveying path (200), for checking a coin (M) conveyed along the conveying path (200) and for providing a check result signal;
- a coin collecting device (3) for collecting coins (M); and
- a coin bridge device (5) arranged between the coin collecting device (3) and the conveying device (2), said coin bridge device (5) being configured to receive the check result signal and, depending on the check result signal, either to take over a conveyed coin (M) from the conveying device (2) by means of a movably arranged slide (51) and feed it to the coin collecting device (3) via the slide (51) or not to take over a conveyed object (M') from the conveying device (2), such that the conveyed object (M') passes from the conveying device (2) to a return means (42) of the coin separating device (1);
wherein, when the coin separating apparatus (1) is arranged and used as intended, the conveying direction (F) is directed at least with a direction vector component counter to a direction of gravity (G), **characterized in that**
the slide is configured such that the coin (M) taken over from the conveying device (2) by means of the slide (51) is fed to the coin collecting device (3) along the slide substantially only in a manner driven by gravity.

2. Coin separating apparatus (1) according to Claim 1, **characterized in that** the conveying path (200) has a first end (201) and a second end (202), wherein the input container (40) is arranged at the first end (201) and the coin bridge device (5) is configured to be docked to the second end (202) by means of the slide (51) in order to take over the conveyed coin (M).

3. Coin separating apparatus (1) according to Claim 2, **characterized in that** the slide (51) of the coin bridge device (5) has a pick-up part (512) and an ejector part (513), wherein the pick-up part (512) is designed to be coupled to the second end (202) of the conveying path (200) and the ejector part is designed to transfer the coin (M) from the slide to the coin collecting device (3) .

4. Coin separating apparatus (1) according to one of the preceding claims, **characterized in that** the coin bridge device (5) has a drive (53) which is coupled to the slide (51) via a coupling member (52) and is configured, depending on the check result signal, either to move the slide (51) to the conveying device (2) in order to take over the conveyed coin (M), such that the conveyed coin (M) passes onto the slide (51) and can slide via the latter to the coin collecting device (2), or to space the slide (51) apart from the conveying device (2), such that the object (M') conveyed by the conveying device (2) passes to the return means (42).

5. Coin separating apparatus (1) according to Claim 4, **characterized in that** the drive (51) comprises a stepping motor.

6. Coin separating apparatus (1) according to Claim 4 or 5, **characterized in that** the coupling member (52) has a cutout (521) in which a protruding element (511) of the slide (51) engages in order to couple the slide (51) to the drive (53).

7. Coin separating apparatus (1) according to one of the preceding claims, **characterized in that** when the coin separating apparatus (1) is arranged and used as intended, the slide (51) is directed at least with a direction vector component in the direction of gravity (G) .

8. Coin separating apparatus (1) according to one of the preceding claims, **characterized in that** the slide (51) comprises a slide surface that is configured in a substantially flat manner and is arranged in a steeply sloping manner.

9. Coin separating apparatus (1) according to one of the preceding claims, **characterized in that** the slide (51) has a side strip.

10. Coin separating apparatus (1) according to one of the preceding claims, **characterized in that** the conveying device (2) has a conveyor belt with two synchronously moved conveyor lines (20A, 20B) that extend parallel to one another in the conveying direction (F), wherein at least one entrainment means (23A, 23B) is arranged on each conveyor line (20A, 20B) and one entrainment means (23A, 23B) of one conveying strand (20A, 20B) and one entrainment means (23A, 23B) of the other conveying strand (20A, 20B) form an entrainment pair (23) for entraining a coin (M).

11. Coin separating apparatus (1) according to one of the preceding claims, **characterized in that** the coin collecting device (3) has a sorting device (32) for sorting the coins (M) fed to the coin collecting device (3) .

12. Coin separating apparatus (1) according to Claim 11, **characterized in that** the sorting device (32) is configured to direct each coin (M), depending on a coin type, into a coin collecting container (340-344), associated with the coin type, of the coin collecting device (3).

13. Coin separating apparatus (1) according to Claim 11 or 12, **characterized in that** the coin collecting device (3) has a monitoring device (31) which is configured to detect a coin (M) in the coin collecting device (3).

14. Method for operating a control separating apparatus (1), wherein the coin separating apparatus (1) has:
- a conveying device (2) for conveying coins (M) along a conveying path (200) in a conveying direction (F) from an input container (40);
- a checking device (26), arranged on the conveying path (200), for checking a coin (M) conveyed along the conveying path (200) and for providing a check result signal; and
- a coin collecting device (3) for collecting coins (M), wherein
the check result signal is received by a coin bridge device (5) arranged between the coin collecting device (3) and the conveying device (2), said coin bridge device (5), depending on the check result signal, either taking over a conveyed coin (M) from the conveying device (2) by means of a slide (51) and feeding it to the coin collecting device (3) or not taking over a conveyed object (M') from the conveying device (2), such that the conveyed object (M') passes from the conveying device (2) to a return means (42) of the coin separating device; wherein, when the coin separating apparatus (1) is arranged and used as intended, the conveying direction (F) is directed at least with a direction vector component counter to a direction of gravity (G),
the method being **characterized in that**
the slide is configured such that the coin (M) taken over from the conveying device (2) by means of the slide (51) is fed to the coin collecting device (3) along the slide substantially only in a manner driven by gravity.

## Revendications

1. Dispositif de séparation de pièces de monnaie (1), présentant :
- un dispositif de transport (2) pour le transport de pièces de monnaie (M) depuis un récipient d'entrée (40) dans une direction de transport (F) le long d'une section de transport (200) ;
- un dispositif de contrôle (26) disposé sur la section de transport (200), pour contrôler une pièce de monnaie (M) transportée le long de la section de transport (200) et pour fournir un signal de résultat de contrôle ;
- un dispositif de collecte de pièces de monnaie (3) pour collecter des pièces de monnaie (M) ; et
- un dispositif de pont de pièces de monnaie (5) disposé entre le dispositif de collecte de pièces de monnaie (3) et le dispositif de transport (2), qui est réalisé pour recevoir le signal de résultat de contrôle et, de manière sélective en fonction du signal de résultat de contrôle, pour reprendre du dispositif de transport (2) une pièce de monnaie (M) transportée au moyen d'une glissière (51) disposée de manière mobile et pour l'acheminer au dispositif de collecte de pièces de monnaie (3) par le biais de la glissière (51) ou pour ne pas reprendre du dispositif de transport (2) un objet transporté (M') de telle sorte que l'objet transporté (M') parvienne du dispositif de transport (2) jusqu'à un moyen de restitution (42) du dispositif de séparation de pièces de monnaie (1) ;
la direction de transport (F), dans le cas d'un agencement et d'une utilisation conformes du dispositif de séparation de pièces de monnaie (1), étant orientée au moins avec une composante vectorielle directionnelle dans le sens opposé à une direction de la force de gravité (G),
**caractérisé en ce que**
la glissière est réalisée de telle sorte que la pièce de monnaie (M) reprise du dispositif de transport (2) au moyen de la glissière (51) soit acheminée au dispositif de collecte de pièces de monnaie (3) le long de la glissière de manière entraînée essentiellement seulement par la force de gravité.

2. Dispositif de séparation de pièces de monnaie (1) selon la revendication 1, **caractérisé en ce que** la section de transport (200) présente une première extrémité (201) et une deuxième extrémité (202), le récipient d'entrée (40) étant disposé au niveau de la première extrémité (201) et le dispositif de pont de pièces de monnaie (5) étant réalisé, en vue de reprendre la pièce de monnaie transportée (M) au moyen de la glissière (51), de manière à s'arrimer à la deuxième extrémité (202).

3. Dispositif de séparation de pièces de monnaie (1) selon la revendication 2, **caractérisé en ce que** la glissière (51) du dispositif de pont de pièces de monnaie (5) présente une pièce de préhension (512) et une pièce d'éjection (513), la pièce de préhension (512) étant configurée pour un accouplement à la deuxième extrémité (202) de la section de transport (200) et la pièce d'éjection étant réalisée pour un transfert de la pièce de monnaie (M) de la glissière au dispositif de collecte de pièces de monnaie (3).

4. Dispositif de séparation de pièces de monnaie (1) selon l'une quelconque des revendications précédentes, **caractérisé en ce que** le dispositif de pont de pièces de monnaie (5) présente un entraînement (53) qui est accouplé par le biais d'un organe d'accouplement (52) à la glissière (51) et qui est réalisé, de manière sélective en fonction du signal de résultat de contrôle, pour déplacer la glissière (51) vers le dispositif de transport (2) pour reprendre la pièce de monnaie transportée (M), de telle sorte que la pièce de monnaie transportée (M) parvienne sur la glissière (51) et puisse glisser sur celle-ci jusqu'au dispositif de collecte de pièces de monnaie (2), ou pour écarter la glissière (51) du dispositif de transport (2) de telle sorte que l'objet (M') transporté par le dispositif de transport (2) parvienne jusqu'au moyen de restitution (42).

5. Dispositif de séparation de pièces de monnaie (1) selon la revendication 4, **caractérisé en ce que** l'entraînement (51) comprend un moteur pas à pas.

6. Dispositif de séparation de pièces de monnaie (1) selon la revendication 4 ou 5, **caractérisé en ce que** l'organe d'accouplement (52) présente un évidement (521) dans lequel s'engage un élément saillant (511) de la glissière (51) pour l'accouplement de la glissière (51) à l'entraînement (53).

7. Dispositif de séparation de pièces de monnaie (1) selon l'une quelconque des revendications précédentes, **caractérisé en ce que** la glissière (51), dans le cas d'un agencement et d'une utilisation conformes du dispositif de séparation de pièces de monnaie (1), est orientée au moins avec une composante vectorielle directionnelle dans la direction de la force de gravité (G).

8. Dispositif de séparation de pièces de monnaie (1) selon l'une quelconque des revendications précédentes, **caractérisé en ce que** la glissière (51) comprend une surface de glissière réalisée de manière essentiellement plane et disposée en pente.

9. Dispositif de séparation de pièces de monnaie (1) selon l'une quelconque des revendications précédentes, **caractérisé en ce que** la glissière (51) présente une bande latérale.

10. Dispositif de séparation de pièces de monnaie (1) selon l'une quelconque des revendications précédentes, **caractérisé en ce que** le dispositif de transport (2) présente une bande transporteuse avec deux tronçons de transport (20A, 20B) déplacés de manière synchrone, s'étendant parallèlement l'un à l'autre le long de la direction de transport (F), au moins un dispositif d'entraînement (23A, 23B) étant disposé au niveau de chaque tronçon de transport (20A, 20B) et un dispositif d'entraînement (23A, 23B) de l'un des tronçons de transport (20A, 20B) et un dispositif d'entraînement (23A, 23B) de l'autre tronçon de transport (20A, 20B) formant une paire de dispositifs d'entraînement (23) pour l'entraînement d'une pièce de monnaie (M).

11. Dispositif de séparation de pièces de monnaie (1) selon l'une quelconque des revendications précédentes, **caractérisé en ce que** le dispositif de collecte de pièces de monnaie (3) présente un dispositif de tri (32) pour trier les pièces de monnaie (M) acheminées au dispositif de collecte de pièces de monnaie (3).

12. Dispositif de séparation de pièces de monnaie (1) selon la revendication 11, **caractérisé en ce que** le dispositif de tri (32) est réalisé pour conduire chaque pièce de monnaie (M), en fonction d'un type de pièce de monnaie, à un récipient de collecte de pièces de monnaie (340-344) du dispositif de collecte de pièces de monnaie (3) associé au type de pièce de monnaie.

13. Dispositif de séparation de pièces de monnaie (1) selon la revendication 11 ou 12, **caractérisé en ce que** le dispositif de collecte de pièces de monnaie (3) présente un dispositif de surveillance (31) qui est réalisé pour détecter une pièce de monnaie (M) dans le dispositif de collecte de pièces de monnaie (3).

14. Procédé pour faire fonctionner un dispositif de séparation de pièces de monnaie (1), le dispositif de séparation de pièces de monnaie (1) présentant :
- un dispositif de transport (2) pour le transport de pièces de monnaie (M) depuis un récipient d'entrée (40) dans une direction de transport (F) le long d'une section de transport (200) ;
- un dispositif de contrôle (26) disposé sur la section de transport (200), pour contrôler une pièce de monnaie (M) transportée le long de la section de transport (200) et pour fournir un signal de résultat de contrôle ; et
- un dispositif de collecte de pièces de monnaie (3) pour collecter des pièces de monnaie (M),
le signal de résultat de contrôle étant reçu par un dispositif de pont de pièces de monnaie (5) disposé entre le dispositif de collecte de pièces de monnaie (3) et le dispositif de transport (2), lequel, de manière sélective en fonction du signal de résultat de contrôle, reprend du dispositif de transport (2) une pièce de monnaie (M) transportée au moyen d'une glissière (51) et l'achemine au dispositif de collecte de pièces de monnaie (3) ou ne reprend pas du dispositif de transport (2) un objet transporté (M') de telle sorte que l'objet transporté (M') parvienne du dispositif de transport (2) jusqu'à un moyen de restitution (42) du dispositif de séparation de pièces de monnaie ;
la direction de transport (F), dans le cas d'un agencement et d'une utilisation conformes du dispositif de séparation de pièces de monnaie (1), étant orientée au moins avec une composante vectorielle directionnelle dans le sens opposé à une direction de la force de gravité (G),
**le procédé étant caractérisé en ce que**
la glissière est réalisée de telle sorte que la pièce de monnaie (M) reprise du dispositif de transport (2) au moyen de la glissière (51) soit acheminée au dispositif de collecte de pièces de monnaie (3) le long de la glissière de manière entraînée essentiellement seulement par la force de gravité.
